# EUROPÄISCHE PATENTSCHRIFT

(11) **EP 2 040 021 B1**
(45) Veröffentlichungstag und Bekanntmachung des Hinweises auf die Patenterteilung: **02.03.2011**
(21) Anmeldenummer: 08003923.3
(22) Anmeldetag: 03.03.2008
(51) Int. Cl.: F28B 1/06, F28G 1/16

(54) **Reinigungsvorrichtung mit Düsenstock für Kühlrohre**
Cleaning device with nozzle fitting for cooling pipes
Dispositif de nettoyage doté d'un conduit de tuyère pour tuyaux de refroidissement

(30) Priorität: 07.02.2008 DE 102008008312; 18.09.2007 DE 102007044747
(43) Veröffentlichungstag der Anmeldung: 25.03.2009
(73) Patentinhaber: JNW CleaningSolutions GmbH, 44866 Bochum (DE)
(72) Erfinder: Jaresch, Dirk, 44806 Bochum (DE)
(74) Vertreter: Kaewert, Klaus

(56) Entgegenhaltungen:
- EP-A- 0 047 731
- EP-A- 0 800 641
- EP-A- 0 957 326
- EP-A- 1 604 164
- DE-A1- 10 126 700

## Beschreibung

Die Erfindung betrifft ein Reinigungsverfahren mit Düsenstock für Kühlrohre in Wärmetauschern, insbesondere Luftkonsationsanlagen, und eine zugehörige Reinigungsvorrichtung.

Luftkondensationsanlagen (Lukos) werden als ein geschlossenes System zur Kondensierung des Abdampfes bzw. des Überschußdampfes von Turbinenanlagen verwendet. Die Gesamtkühlfläche ist für die produzierte Dampfmenge ausgelegt. Dabei wird von einem bestimmten Wärmeübergang von der Kühlfläche in die Umgebungsluft ausgegangen. Der Wärmeübergang bleibt jedoch nicht konstant. An den Kühlflächen kommt es außen zur Verschmutzung. Die Verschmutzung wird unter anderem durch Blütenpollen, Laub, Industrieabgase, Flugstäube verursacht und führt zu Belägen an den Kühlflächen. Dadurch verschlechtert sich der Wärmeübergang.
Teilweise setzen sich die Kühlregister zu. An den Stellen fällt der Wärmeübergang nicht nur drastisch ab. Dort kann auch eine Überhitzung mit verschiedenen nachteiligen Folgen entstehen.

Anfänglich auftretende Verunreinigungen können durch evtl. vorhandene Drehzahlreserven der Lüfter ausgeglichen werden. Das hat bereits den Nachteil höheren Energieaufwandes zum Betrieb der Anlage.
Eine weitere Verschmutzung kann nicht mehr kompensiert werden. Sie führt zu einer Reduzierung des Wärmeüberganges und somit zu einer verminderten Kühlleistung für die Dampfkonsation.

Infolge der nachlassenden Kühlwirkung steigt der Dampfdruck in der Abdampfleitung. Die Turbine verliert an Leistung. Die Energieerzeugung des Generators verringert sich. Üblicherweise reagieren die Anlagen darauf. Sind z.B. Turbinen für einen Abdampfdruck von O,2bar absolut ausgelegt, werden sie bei einem Anstieg des Dampfdruckes auf O,8 bar durch Überwachungseinrichtungen abgeschaltet.

Bei Wasserkühlern und Produktkühlern, wie sie vorzugsweise in der chemischen Industrie vorkommen, finden sich die gleichen Probleme. Auch hier kann ein Nachlassen des Wärmeüberganges anfänglich durch vorhandene Luftmengenreserven ausgeglichen werden. Danach kommt es jedoch zu einem stetigen Temperaturanstieg im Wasserkreislauf oder Produktstrom. Das führt in absehbarer Zeit zu einer Betriebsstörung.

Obige Zusammenhänge sind den Betriebsleuten hinlänglich bekannt.
Es liegt auf der Hand, daß der Verschmutzung der Kühlflächen durch Reinigung entgegengewirkt wird.

Früher wurde die Reinigung manuell ausgeführt. Die Reinigungsarbeiten wurden zumeist den Reinigungskolonnen übertragen, denen auch sonstige Reinigungsarbeiten unterliegen. Es besteht die Neigung, diese Arbeiten als Gesamtpaket zu vergeben. Bei den Reinigungsunternehmen standen jedoch nur Hand-Dampfstrahlgeräte bzw. Hochdruckwasserstrahlgeräte zur Verfügung. Der Erfolg der Arbeiten mit einem Handgerät war gering. Es wurde nur der lose sitzende Schmutz abgespült. Hinzu kam, daß die Kühlflächen häufig mehrlagig angeordnet sind bzw. aus Rippenkühlem mit sehr hohen Rippen bestehen. Bei mehrlagigen Kühlrohren verursacht eine unsachgemäße Vorgehensweise bzw. der Einsatz von ungeeignetem Gerät nur ein Lösen von Schmutz an der oberen Lage und ein Anlagern an unteren Reihen/Lagen. Bei Kühlflächen mit hohen Rippen besteht die gleiche Gefahr. Auf dem Wege kann der Kühlluft sogar der Durchtritt durch den Kühler versperrt werden.

Außerdem hat sich an Kühlern mit Aluminiumkühlrippen gezeigt, daß mit den Hochdruckgeräten ganz leichte eine Beschädigung an den Rippen verursacht werden kann. Der übermäßige Druck verbiegt die Rippen bei unsachgemäßer Beaufschlagung. Den Betriebsleuten wird das nicht sofort deutlich, weil die Kühlflächen üblicherweise nicht regelmäßig befahren, d.h. beobachtet werden. So ist nicht zu kontrollieren, wann und wer welchen Schaden angerichtet hat und haben sich Situationen ergeben, in denen die Kühler durch Reinigung unbrauchbar wurden.

Gegenüber der manuellen Reinigung beinhaltet die seit einiger Zeit übliche Verwendung von Reinigungsvorrichtungen einen erheblichen Fortschritt.

Ein älterer Vorschlag sieht stationäre Reinigungseinrichtungen vor, mit denen eine zuverlässige Reinigung der Kühlflächen erreicht wird. Bei derartigen Reinigungsvorrichtungen finden üblicherweise Düsenstöcke mit mehreren Reihen von Düsen Verwendung. Bei zwei Reihen von Düsen weisen die Düsen der einen Reihe üblicherweise eine Neigung gegenüber der Senkrechten auf die Kühlrohre auf, so daß die Reinigungsstrahlen schräg auf die eine Seite der Kühlrohre auftreffen. Die Düsen der zweiten Reihe sind in der entgegen gesetzten Richtung geneigt, so daß die Düsen gegen die andere Seite der Kühlrohre gerichtet sind. Dabei können die Reinigungsdüsen, ihre Stellung und der Reinigungsdruck den Kühlflächen angepaßt werden. Dadurch wird eine tatsächliche Reinigung ohne die Gefahr einer Beschädigung möglich.
Ein anderer älterer Vorschlag sieht vor, daß eine Reinigungsvorrichtung für mehrere Kühlflächen (Kühlregister) einer Anlage verwendet wird. Das wird mit Hilfe einer Fahranlage erreicht. Die Fahranlage ähnelt einer Kranbahn, mit der die Vorrichtung von einer Kühlfläche zur anderen umgesetzt wird.
Die stationären Reinigungsvorrichtungen und auch die umsetzbare Reinigungsvorrichtung haben allerdings gemeinsam, daß zunächst ein erheblicher Investitionsaufwand getätigt werden muß. Das steht naturgemäß dem Einsatz solcher Geräte entgegen.

Nach einem anderen älteren Vorschlag der DE 19800018 A wird obigen Problemen dadurch begegnet, daß
a) eine tragbare Reinigungsvorrichtung mit einem sich vertikal über die Höhe des Kühlregisters erstreckenden Fahrwagen geschaffen wird, der horizontal verfahrbar ist und einen darauf vertikal verfahrbaren Düsenstock trägt.
b) der Düsenstock mehrere Kühlrohre oder auch mehrere Kühlregister übergreift und
c) die Reinigungsvorrichtung eine Tragkonstruktion mit einem in Fahrrichtung des Fahrwagens verlaufenden Kantprofil besitzt und der Fahrwagen auf dem Kantprofil verfahrbar angeordnet ist und/oder die Tragkonstruktion durch Steckverbindungen längenänderbar ist

Dabei können auch zwei oder mehr Kantprofile nebeneinander angeordnet sein. Die Verwendung eines einzigen Kantprofiles beinhaltet jedoch einen besonderen Schritt zu einer optimal leichten und zugleich funktionssicheren Vorrichtung. Der Gewichtsvorteil eines einzigen Kantprofiles ist nicht ohne weiteres erkennbar, weil mehrere nebeneinander angeordnete Kantprofile bei gleichem Materialaufwand rechnerisch einen größeren Biegewiderstand als ein einziges Kantprofil besitzen. Gleichwohl kommt es nicht allein auf das größere Widerstandsmoment. Es kommt auch darauf an, daß die Führungsrollen keine Deformierung der Rollflächen verursachen. Das führt zu einer Mindestdicke der Rollflächen und Kantprofile. Zwei mindestdicke Kantprofile können einen größeren Materialaufwand als ein einziges tragfähiges Kantprofil zur Folge haben.

Vorzugsweise ist das Kantprofil als Hohlprofil ausgebildet und durch Steckverbindungen längenänderbar. Die Längenänderbarkeit erleichtert die Arbeit mit einer einzigen Vorrichtung an verschiedenen Lukos oder dergleichen. Unabhängig vom Kantprofil kommen der Längenänderbarkeit und der Steckverbindung deshalb auch eine besondere Bedeutung zu. Das Kantprofil und die Steckverbindung sind für eine Längenänderung günstig. Nach dem älteren Vorschlag kann das Kantprofil aus mehreren Teilen zusammengesetzt werden. Die Vorrichtung kann aber auch einen Kopf und einen Fuß und zwischen Kopf und Fuß ein zur Längenänderung auswechselbares Kantprofil besitzen.

Die Steckverbindung wird mit Hilfe von separaten Dornen/Zapfen herbeigeführt, die in zwei miteinander zu verbindende Rohrenden greifen. Es können aber auch Dorne/Zapfen an den Rohrenden angebracht werden, so daß das ein Rohr mit einem Dorn/Zapfen in das andere Rohr greift.
Zur weiteren Gewichtsersparnis können die Dorne/Zapfen hohl bzw. ihrerseits als Rohre ausgeführt sein.
Die Steckverbindung kann selbstklemmend ausgelegt sein und/oder eine mechanische Sicherung ausgelegt sein.
Wahlweise befinden sich nach dem älteren Vorschlag an Kopf und Fuß der Vorrichtung Arme für unterschiedliche Zwecke, z.B. zur Abstützung und/oder Führung und/oder Halterung der Vorrichtung und/oder zur Halterung von Führungsrollen/Rädern/Scheiben und/oder zur Halterung von Antrieben und/oder Pumpen vorgesehen sein.
Die Halterungen für Rollen/Räder/Scheiben können verstellbar oder fest angeordnet werden.

Wahlweise können die Arme und/oder Kopf und/oder Fuß aus Teilen lösbar zusammengesetzt sein, so daß ein Auswechseln in Anpassung an bestimmte Bedürfnisse möglich ist. Günstig kann dabei eine Steckverbindung wie bei dem Kantprofil sein. Dem ist förderlich, wenn sich Arme, Kopf und Fuß aus gleichen Profilen zusammensetzen.

Vorzugsweise gehören zu dem Antrieb ein Kraftübertragungsmittel wie Band, Kette, Seil oder Riemen, insbesondere ein Zahnriemen, und ein Getriebemotor mit einem Antriebsritzel. Mit den Rollen/Rädern/Scheiben wird das Kraftübertragungsmittel vorzugsweise über Kopf und Fuß hinweg geführt und die notwendige Spannung erzeugt. Zur Spannungserzeugung ist die zugehörige Rolle/Rad/Scheibe quer zur Längsrichtung des Kraftübertragungsmittels verstellbar.
Das Kraftübertragungsmittel greift an den Fahrwagen und wird mittels des Getriebemotors bewegt. Dabei kann das Kraftübertragungsmittel um das Antriebsritzel herumgeführt oder mittels einer weiteren Rolle/Rades/Scheibe gegen das Antriebsritzel gedrückt werden.

Zur Gewichtsreduzierung tragen die Verwendung von Aluminium für die Profile und eine beschränkte Breite der Düsen bzw. des Düsenstockes im Fahrwagen bei. Die Beschränkung wird mit der Anzahl der an einem Rohr im Düsenstock angeordneten Düsen gegeben.

Die Düsen bzw. der Düsenstock kann trotz beschränkter Breite durch Verfahren auf der gesamten Breite/Länge des Fahrwagens alle darunter liegenden Kühlrohre reinigen. Die starke Gewichtsreduzierung schont auch die Kühlregister. Das ist vor allem für Kühlregister mit empfindlichen Kühlrippen wichtig. Zu den empfindlichen Kühlrohren/Rippen gehören z.B. diejenigen mit rechteckigem Querschnitt, zwischen denen die Kühlrippen als meandemdes Metallband hin- und hergeführt sind.

Hinzu kommt, daß das geringe Gewicht keine Gefahr einer übermäßigen Belastung der Kühlregister mit sich bringt.

Durch Übergreifen mehrerer Kühlregister und Verfahren der Reinigungsdüsen in dem Fahrwagen von einem Kühlregister wird eine optimale Arbeitsgestaltung und Arbeits- und Betriebszeitnutzung erreicht.

Die Wasserversorgung der Reinigungsvorrichtung kann über eine mitgeführte Schlauchleitung erfolgen. Wahlweise wird das Wasser über eine zwischengeschaltete Pumpe auf den gewünschten Druck gebracht. Die Pumpe kann an der Vorrichtung befestigt oder separat vor der Vorrichtung aufgestellt werden.

Bei besonders breiten Kühlanlagen mit einer Vielzahl von nebeneinander angeordneten Registern ist es von Vorteil, im oberen Bereich der Kühlregister und/oder an deren Halterung und/oder an dem Gebäude Laufschienen anzubringen, in bzw. auf denen die Vorrichtung verfahrbar ist, so daß die Reinigungsvorrichtung zum Umsetzen auf ein benachbartes Kühlregister nicht mehr gelöst werden muß, sondern verfahren werden kann.

Bekannt ist auch eine Reinigungsvorrichtung für einen Flachkühler, WO92/04589. Zwar zeigt diese Druckschrift eine Reinigungsvorrichtung für einen Flachkühler, der von der horizontal verlaufenden Reinigungsvorrichtung in ganzer Breite überspannt wird und ist die Bauweise so gewählt, daß der verfahrbare Düsenstock die gesamte zu reinigende Fläche erfaßt. Diese Bauweise hat jedoch gegenüber einer Bauweise, wie sie aus der DE 19800018 A1 bekannt ist, erhebliche statische Nachteile. Außerdem ist die für die Flachkühler vorgesehene Reinigungsvorrichtung nicht auf Reinigungsvorrichtungen der DE 19800018 A1 anwendbar. Außerdem ist die bekannte Reinigungsvorrichtung nicht für die Reinigung von Kühlem mit unterschiedlichen Abmessungen geeignet.

Aus der FR 2389090 und US 3843409 sind gleichfalls Reinigungsvorrichtungen bekannt. Die dortigen Bauweisen gehen jedoch nicht über den Stand der Technik der WO92/04589 hinaus. Die DE 101 26 700 beschreibt ein Reinigungsverfahren gemäß dem Oberbegriff der Ansprüche 1 und 2.

Nach einem anderen älteren Vorschlag sind transportable Reinigungsvorrichtungen vorgesehen.

Ein wesentliches Merkmal des älteren Vorschlags bilden portalförmige Bügel, unter denen der Düsenstockwagen verfahrbar ist.

In bevorzugter Ausführung ist an den Bügeln der Reinigungsvorrichtung eine Leiter befestigt. Dies kann dadurch dargestellt werden, daß die Bügel zumindest teilweise aus einem Leiterprofil bestehen.

Wahlweise ist auch eine Höhenverstellung an der Leiter vorgesehen.

Günstig ist, wenn die Leiter klappbare Stufen bzw. Sprossen und/oder ein klappbares Geländer besitzt.

Obwohl insbesondere die transportable Reinigungsvorrichtung sich bewährt hat, hat sich die Erfindung die Aufgabe gestellt, die Reinigungsvorrichtungen noch zu verbessern. Dabei geht die Erfindung von der Überlegung aus, daß die Änderungsmöglichkeiten an den bekannten Reinigungsvorrichtung so vielfältig sind, daß eine ordentliche Reinigung mehr oder weniger Zufall ist. Nach der Erfindung werden trotz der vielfältigen Formen der Reinigungsrohre und Rohrbündel die Änderungsmöglichkeiten der Reinigungsvorrichtung stark eingegrenzt durch ein Verfahren nach Anspruch 1 und Anspruch 2 und eine Vorrichtung nach Anspruch 8. Wesentlich sind dabei folgende Maßnahmen:
a)es finden Flachstrahldüsen Anwendung
b)die Flachstrahldüsen werden vorzugsweise in einer oder mehreren Reihen angeordnet., wobei die Flachstrahldüsen in einem Abstand von 150 bis 300 mm, vorzugsweise in einem Abstand von 200 bis 250 mm, von den zu reinigenden Flächen am Kühlregister angeordnet, wobei die Düsen vorzugsweise zu benachbarten Düsen einen Abstand von 80 bis 120 mm, vorzugsweise zu benachbarten Düsen einen Abstand von 90 bis 110 mm aufweisen,
c) wobei die Düsen einer Reihe in der Draufsicht so gegeneinander versetzt sind, daß mit einem Strahl aus einer benachbarten Düse höchstens eine Überlappung von 10% bezogen auf Strahlbreite beim Auftreffen auf des Kühlregister stattfindet, vorzugsweise eine Überlappung von höchstens 5% bezogen auf die Strahlbreite beim Auftreffen auf das Kühlregister stattfindet,
**cc**)wobei die Flachstrahlen in der anderer Ansicht parallel zu den Kühlrohren sich jedoch um mindestens 5%, bezogen auf die Strahlbreite beim Auftreffen auf die Kühlregister, überlappen, vorzugsweise um mindestens 10%, bezogen auf die Strahlbreite beim Auftreffen auf die Kühlregister, überlappen,
*d)wobei das Reinigungswasser mit einem Druck von bis 120 bar, vorzugsweise 40 bis 100 bar aus den Düsen austritt, noch weiter bevorzugt*
***dd**)bei Kühlrohren mit ovalem oder elliptischem oder rundem Querschnitt mit einem Druck von 70 bis 100 bar austritt und*
***ddd**)bei Kühlrohren mit rechteckigem Querschnitt mit einem Druck von 40 bis 50 bar austritt. und*/*oder*
e)die Flachstrahlen mit Ihrer Mitte in die Kühlrohrgasse weisen, wobei die Flachstrahlen bei quer zur Längsrichtung der Kühlrohre verlaufenden Kühlrippen auch quer zur Längsrichtung der Kühlrohre verlaufen und folgende Abweichungen von der Mitte der Kühlrohrgasse aufweisen können:
**ee**)bei einem Durchmesser der Kühlrohre von kleiner 40mm, gerechnet ohne Kühlrippen, höchstens 5 Grad
**eee**)bei einem Durchmesser der Kühlrohre von 40 bis 60mm, gerechnet ohne die Kühlrippen, höchstens 10 Grad
**eeee**)bei einem Durchmesser der Kühlrohre von größer 60mm bis 150mm höchstens 15 Grad

*Die Kühlrippen sind je nach Bauart an den Kühlrohren angeformt oder aufgesetzt.*
*Üblicherweise verlaufen die Kühlrippen quer zur Längsrichtung der Kühlrohre.*
*Die Kühlrippen kommen mit unterschiedlicher Form vor. Häufig kommen Kühlrohre mit kreisförmigem Querschnitt vor, zu denen Rippen mit Kreisringform gehören. Solche Kühlrohre greifen häufig mit Ihren Rippen ineinander. Dabei können die Rippen zugleich die Funktion von Abstandshaltern besitzen.*
*Es kommt gelegentlich auch die Kombination verschiedener Kühlrohre und*/*oder verschiedener Kühlrippen vor.*

*Die Flachstahldüsen sind in der Regel in einer oder in mehreren Reihen angeordnet.*
*Die Anordnung in Reihen resultiert daraus, daß die Düsen unmittelbar an einer gemeinsamen Leitung des Düsenstockes angeordnet sind. Günstig sind zwei Reihen von Düsen am Düsenstock, so daß jede Registerfläche bei einer Düsenstockbewegung durch beide Düsenreihen getroffen wird. Dabei bewirkt die zuerst wirksame Düsenreihe eine teilweise Reinigung und eine Vorweichung des anhaftenden Schmutzes und die danach wirksame Düsenreihe eine weitergehende Reinigung. Dieser Vorgang kann durch Hin- und Herfahren des Düsenstockes mehrfach wiederholt werden, bis eine ausreichende Reinigung gesichert ist.*

*Die bekannten Flachstrahldüsen besitzen einen sich erweiternden Düsenstrahl. Die Auftrefffläche des Düsenstrahls auf dem Kühlregister (Ebene, in der die Kühlrohre mit ihrer Oberkante liegen) beinhaltet eine vergrößerte Abbildung der Düsenöffnung. Bei den oben angegebenen Abständen und üblichen Düsenstrahlkegeln mit einem von dem Kegelmantel eingeschlossenen Winkel von 22 bis 40 Grad*
Um zu verhindern, daß die Flachstrahlen sich übermäßig berühren und dadurch übermäßig Energie der Flachstrahlen vernichtet wird, sind die Düsen so angeordnet, *daß die Auftreffflächen mit ihrer Längsachse zur Düsenreihe versetzt*/*quer verlaufen.*

Zugleich ist in der Ansicht entlang der Kühlrohre eine Überlappung der Düsenstrahlen vorgesehen, weil die Energie der Flachstrahlen zum Rand hin immer mehr abnimmt und dadurch die Reinigungswirkung schwächer wird. Durch diese Anordnung überlappen sich die zu den Düsen gehörigen Reinigungsflächen. Im Überlappungsbereich intensiviert sich die Reinigung. Dadurch wird der Energieabfall am Rand der Flachstrahlen ganz oder teilweise kompensiert. Die Überlappung beträgt vorzugsweise mindestens 5%, vorzugsweise mindestens 10%, bezogen auf die Auftreff-Fläche der Strahlen auf dem Kühlregister.

Der Versatz der Düsen erfolgt entweder in bekannter Weise dadurch, daß die Düsen an einem Düsenstockrohr montiert sind, das genau quer zur Kühlrohrlängsrichtung verläuft. Oder die Düsen sind an einem Düsenstockrohr montiert, das schräg zur Kühlrohrlängsrichtung verläuft. Bei genau quer zur Kühlrohrlängsrichtung verlaufendem Düsenstockrohr werden die Düsen mit ihrem Düsenschlitz so gestellt, daß der austretende Flachstrahl in der Draufsicht auf das Düsenstockrohr dieses Rohr schräg schneidet. Zugleich verlaufen die verschiedenen Flachstrahlen zueinander parallel. Der Abstand zwischen den Parallelen ist so groß gewählt, daß höchstens die oben beschriebene Überlappung bzw. Berührung zwischen den Flachstrahlen eintritt. Bei schräg zur Kühlrohrlängsrichtung verlaufendem Düsenstockrohr können die Düsen mit ihrem Düsenschlitz so angestellt werden, daß der austretende Flachstrahl in der Draufsicht auf das Düsenstockrohr senkrecht zur Kühlrohrlängsachse verläuft. Auch dadurch ergeben sich parallele Flachstrahlen. Deren Abstand ist genau so gewählt wie bei den zuvor erläuterten parallelen Flachstrahlen.

Die Kühlrohrgasse beschreibt den freien Durchgang zwischen den Kühlrohren. Bei der Betrachtung des freien Durchganges bleiben die Kühlrippen außer Betracht, solange die Kühlrippen in üblicher Form quer zur Längsrichtung der Kühlrohre verlaufen.

Bei einlagigen Kühlregistern ist nur eine Lage von Kühlrohren vorgesehen. Dann verläuft die Kühlrohrgasse im Sinne der Erfindung genau senkrecht zum Kühlregister, wenn es sich um gleichförmige Kühlrohre handelt. Die gleichförmigen Kühlrohre besitzen vorzugsweise einen symmetrischen Querschnitt wie zum Beispiel Kühlrohre mit kreisförmigem oder ovalem Rohrquerschnitt, wie auch mit rechteckigem Rohrquerschnitt.

Die Kühlrippen an den Kühlrohren dienen der Verbesserung des Wärmeüberganges.
Sie folgen der Querschnittsform der Kühlrohre, bei kreisförmigem Rohrquerschnitt mit einer Kreisform, bei ovalem oder elliptischem Rohrquerschnitt mit entsprechender Form. Im Verhältnis dazu sind die Rippen an Kühlrohren mit echteckförmigem Querschnitt deutlich anders. Die Rohre weisen mit der einen Schmalseite des Querschnitts nach oben und mit der anderen Schmalseite nach unten. Zwischen den Rohren sind Rippen vorgesehen, die in der Draufsicht quer zur Rohrlängsrichtung verlaufen. In einem Querschnitt des Registers füllen die Rippen den Zwischenraum zwischen zwei benachbarten Rohren in dem Register.

*In der Praxis kommen alle üblichen Kühlrohre in einlagigen Kühlregistern vor.*
*Bei mehrlagigen Kühlregistern ist das anders. Die Kühlrohre mit rechteckigem Rohrquerschnitt kommen in der Praxis nicht in mehrlagigen Registern vor.*

Bei mehrlagigen Kühlregistern ist der freie Durchgang zwischen den Kühlrohren davon abhängig, ob und wie die weiteren Lagen im Verhältnis zur ersten Lage angeordnet sind. Bei gleicher Anordnung bleibt es im Sinne der Erfindung bei der senkrechten Kühlrohrgasse.

Zumeist sind die Kühlrohre der zweiten Lage aber gegenüber der ersten Lage versetzt, so daß sich unter dem Zwischenraum zweier Kühlrohre der ersten Lage jeweils ein Kühlrohr der zweiten Lage befindet. Die dritte Lage ist dann in Regel wieder so angeordnet wie die erste Lage, die vierte Lage wie die zweite Lage usw.
In der vorstehenden Beschreibung ist mit erster Lage die der Reinigungsvorrichtung nächste Kühlrohrlage bezeichnet, mit zweiter Lage, die im Hinblick auf die Reinigungsvorrichtung unter der ersten Lage angeordnete zweite Kühlrohrlage. Diese Bezeichnung läßt die Strömungsrichtung der Kühlluft unberücksichtigt.
Die Strömung der Kühlluft mäandert weitgehend zwischen den Kühlrohren der verschiedenen Kühlrohrlagen hindurch. Die Erfindung stellt bei der Reinigung weniger auf den Verlauf der Kühlluft als darauf ab, daß das Reinigungswasser mit ausreichender Reinigungsenergie bis zur entferntesten Kühlrohrlage dringt. Nach der Erfindung sollen deshalb Kühlrohrgassen genutzt werden, in denen ein Teil des Flachstrahles ungebrochen bis zur entferntesten Kühlrohrlage dringen kann. Auch wenn Einflüsse aus der Verwirbelung des in die Kühlrohrgasse eindringenden Flachstrahlteiles und daraus unvermeidbar ist, daß ein Teil des Flachstrahles von beiderseits der Kühlrohrgasse angeordneten Kühlrohren abgelenkt wird, ist das Reinigungsergebnis immer noch besser als die Reinigung ohne Benutzung der Kühlrohrgassen. *Die Düse soll nach der Erfindung in die Düsengasse weisen. Das führt zu einer Winkelstellung der Düsen, die gleich dem Winkel ist, unter dem die Düsengassen verlaufen. Allerdings gibt es bei den vorstehend beschriebenen versetzten Kühlrohrlagen zwei Düsengassen. Vorzugsweise sind von den Düsen der oben beschriebenen beiden Düsenreihen a)die Düsen der einen Reihe in die eine Düsengasse und*
*b)die Düsen der anderen Düsenreihe in die andere Düsengasse gerichtet.*
*Die Winkel, unter denen die beiden Düsengassen verlaufen, sind identisch mit den Winkeln, unter denen die zu jeder Rohrgasse gehörigen Kühlrohre miteinander fluchten*

Dabei muß die Mitte des Flachstrahles nicht genau mit der Kühlrohrgasse fluchten, sondern wenn die Mitte des Flachstrahles eine geringe Abweichung davon aufweisen.

Die Kühlrohrgassen verlaufen bei mehrlagigen Kühlregistern aus Kühlrohren mit kreisförmigem Querschnitt und mit versetzten Kühlrohrlagen im Normalfall unter 45 Grad zu den Kühlrohrlagen. Es gibt doppelt so viele Kühlrohrgassen wie Kühlrohre der ersten Kühlrohrlage. Das heißt, es kann beiderseits jeden Kühlrohres in eine unter 45 Grad verlaufende Kühlrohrgasse mit Wasser gesprüht werden.
Im Normalfall heißt, der Abstand zwischen den Kühlrohrlagen ist gleich dem Abstand zwischen den Kühlrohren einer Lage und so groß, daß ein freier Durchtritt gegeben ist.
Der Verlauf der Kühlrohrgasse ändert sich in Abhängigkeit davon, ob der Abstand zwischen den Kühlrohrlagen vergrößert oder im Bereich des Möglichen verkleinert wird. Die Grenzen des Möglichen sind dort gegeben, wo dem Flachstrahl kein freier Durchtritt mehr gegeben ist.

Bei mehrlagigen Kühlregistern aus Kühlregistern mit ovalem Querschnitt ergibt sich regelmäßig ein anderer Verlauf der Kühlrohrgassen. Das wird im einfachsten Fall an Registern deutlich, deren ovale Kühlrohre zwar an der Schmalseite ihres Querschnitt ein Maß zeigen, das gleich dem Durchmesser an den vorstehend beschriebenen Kühlrohren mit kreisförmigem Querschnitt ist. Dagegen hat die Breitseite des ovalen Querschnittes in dem Beispiel das doppelte Maß wie der Durchmesser an den vorstehend beschriebenen Kühlrohren mit kreisförmigem Querschnitt. Bei diesem Querschnitt verlaufen die Kühlrohrgassen im Normalfall unter einer Neigung 22,5 Grad zur Senkrechten auf das Kühlregister. Gegenüber dem zuvor beschriebenen Beispiel mit den Kühlrohren mit kreisförmigem Querschnitt beinhaltet das eine Halbierung des Neigungswinkels.

Bei allen mehrlagigen Kühlregistern, bei denen ein Flachstrahl teilweise ungehindert zwischen den Kühlrohren von der ersten bis zur letzten Lage durchdringen kann und auf dem Wege Kühlrohrgassen entstehen, werden die Kühlrohrgassen an beiden Flanken von Kühlrohren begrenzt. Die Mittelachsen dieser zugehörigen Kühlrohre liegen in Ebenen, die zur Mitte der Kühlrohrgasse parallel verlaufen.
Das Versetzen der Kühlrohrlagen in einem mehrlagigen Kühlregister kann in der Form erfolgen, daß zum Beispiel das erste Rohr der ersten Lage und das erste Rohr der zweiten Lage, ebenso zum Beispiel das zehnten Rohr der ersten Lage mit dem zehnten Rohr der zweiten Lage eine Kühlrohrgasse begrenzen. Entsprechendes gilt für die Rohre der zweiten Lage im Verhältnis zu den Rohren der dritten Lage und so weiter.
Soweit der Versatz der zweiten Lage zugleich mit einer Reduzierung der Zahl der Kühlrohre verbunden ist, kann das zweite Kühlrohr der ersten Lage mit dem ersten Kühlrohr der zweiten Lage eine Kühlrohrgasse begrenzen.

Nach der Erfindung findet auf dem Wege eine Anpassung des Düsenstockes an die Geometrie der Kühlrohre bzw. der Kühlrohrbündel statt.

Vorzugsweise wird für jedes Kühlregister ein angepasster Düsenstock vorgehalten.

Die Düsen werden von Pumpen mit Reinigungswasser gespeist.
Es ist von Vorteil, für die Beschickung von 12 Düsen eine Pumpe mit einer Pumpenleistung von mehr als 150 Liter pro Minute einzusetzen. Die Pumpenleistung kann auch größer sein, z.B. eine Leistung von mehr als 180 Liter pro Minute, sogar von mehr als 210, sogar 250 Liter und mehr pro Minute aufweisen, und nach Bedarf herunter geregelt werden.
Die notwendige Pumpenleistung ist nicht nur von der Anzahl der Düsen, sondern auch vom Querschnitt der zu den Düsen führenden Leistungen und vom Düsenquerschnitt abhängig. *Es finden Rohrleitungen gemäß DN 25 und*/*oder DN 32 wie auch größere Rohrleitungen Anwendung. Vorzugsweise hat die Leitung für Wassermengen von 5 bis 25 Kubikmeter bis zum Düsenstock einen Nenndurchmesser DN 32 und im Düsenstock einen Nenndurchmesser DN25. Am Übergang vom Nenndurchmesser DN 32 zum Nenndurchmesser DM25 befindet sich ein Reduzierstück in der Leitung.*

*Der Nenndurchmesser DN ist nach DIN 11850 geregelt. Der Innendurchmesser bei DN 25 ist 26mm, bei DN 32 ist 32mm. Soweit andere Nenndurchmesser Verwendung finden, ist vorgesehen, daß diese Nenndurchmesser nicht mehr als 10%, vorzugsweise nicht mehr als 5% von den Nenndurchmessern DN 25 bzw. DN 32 abweichen.*

Günstig ist, wenn in der Rohrleitung nur gerade Stücke und Krümmer statt Winkelstücken vorkommen. Günstig ist auch, wenn der Querschnitt der Wasserzuführungsleitung zu den Düsen größer ist. Je größer der Wasserzuführungsleitungsquerschnitt ist, desto geringer ist der Strömungsverlust. Auf der anderen Seite werden die Anforderungen an die Festigkeit der Hochdruckleitung mit zunehmendem Durchmesser größer.

In der Zeichnung ist ein Ausführungsbeispiel der Erfindung dargestellt.

Die Fig. 1 bis 3 und 4a zeigen in Übereinstimmung mit der EP 1604164 B1 verschiedene Ansichten. In der Seitenansicht nach Fig. 1 ist die Neigung des Kühlregisters dargestellt. Dabei ergeben sich am oberen Ende des Kühlregisters sehr beengte Verhältnisse, im Ausführungsbeispiel wegen einer Windwandabstützung. Infolgedessen kann das Vierkantprofil 2 nicht so weit verlängert werden, daß die Reinigungsvorrichtung mit ihrem Kopf das obere Ende des Kühlregisters erreicht. Nach Fig. 1 kann das dadurch ausgeglichen werden, daß der Düsenstock 50 in der oberen Stellung entsprechend weit über den Kopf der Reinigungsvorrichtung hinausragt. Dabei wird der Düsenstock durch einen Düsenstockwagen getragen, der auf dem Profil 2 läuft.
Das Verfahren über den Kopf und Fuß hinaus ist im Ausführungsbeispiel aufgrund der portalförmigen Bügel 53 möglich, mit denen die Reinigungsvorrichtung gehalten wird.
Die portalförmigen Bügel 53 bilden zusammen mit dem Kantprofil 2 einen Tragwagen, der seitlich auf den Kühlregistern verfahrbar ist. Der Tragwagen trägt alle zur Reinigungsvorrichtung gehörenden Komponenten, wie sie bereits Gegenstand eines älteren Vorschlages sind. Dazu gehören im Ausführungsbeispiel ein Zahnriementrieb (statt Riementrieb kann auch Kettenzug oder eine andere Zugeinrichtung mit Band oder Seil vorgesehen sein), der Antrieb und der Düsenstockwagen 50.
Zum Verfahren des Düsenstockwagens sind unten an den Bügel 53 Fahrrollen vorgesehen. Die Fahrrollen besitzen eine Arretierung in Form einer Klemme. Das Profil 2 ist in den Bügeln 53 aufgehängt. Als Aufhängung dient eine Verstrebung 54. Das Kantprofil 2 ist so angeordnet, daß eine Diagonale des Querschnittes vertikal verläuft. Dadurch entstehen geneigte Flächen. Auf den geneigten Flächen des Kantprofiles 2 laufen Rollen 55. Die Rollen sind an Blechstreifen 56 montiert. Die Blechstreifen sind am oberen Ende so gekantet, daß die Befestigungsflächen für die Rollen unter 90 Grad zueinander stehen. Den gleichen Winkel schließen die Seitenflächen des Kantprofiles 2 jeweils zwischen sich ein.

An den unteren Enden der Blechstreifen sind Bolzen 57 vorgesehen. Die Bolzen 57 bilden zugleich Abstandshalter für die Blechstreifen und auch Befestiger für den Düsenstock 50.

Nach Fig. 3 ist zur Befestigung des Düsenstockes 50 an dem Düsenstockwagen an der durch die Bolzen 57 gebildeten Konstruktion eine Verschraubung vorgesehen. Die Verschraubung erlaubt eine schnelle Montage und Demontage.

Der Düsenstockwagen wird parallel zu den Kühlrohren bewegt. Zu dem Düsenstock 50 gehören zwei Rohre 60 und 61, die senkrecht zur Fahrtrichtung des Düsenstockwagens verlaufen und Düsen 62 bzw. 63 tragen (Fig. 4a). Die Düsen 62 und 63 sind Flachstrahldüsen. Der von den Düsen erzeugte Flachstrahl breitet sich unter einem Winkel aus, dessen Flanken mit 72 und 73 bezeichnet sind. Die Winkelhalbierende bildet zugleich die Mitte 69, 74 des Flachstrahles.

Die Auftreff-Fläche eines Flachstrahles an der Oberkante der ersten Kühlrohrlage im Kühlregister hat eine längliche Form, wenn der Betrachter sich die Auftreff-Fläche als eine ebene Fläche vorstellt. Die Länge der Auftreff-Fläche kennzeichnet die Breite des Flachstrahles, während die Breite der Auftreff-Fläche die Dicke des Flachstrahles kennzeichnet. In Wirklichkeit besitzt die erste Kühlrohrlage eine sehr komplizierte Fläche mit den gekrümmten Rohrflächen und deren Abstand sowie mit den Kühlrippen.

Die Düsen 62 am Rohr 60 sind in Richtung des Rohres 60 geneigt.
Die Düsen 63 am Rohr 61 sind in Richtung des Rohres 61 geneigt, und zwar in entgegen gesetzter Richtung wie die Düsen 62.
Die Neigung wird im Ausführungsbeispiel als Abweichung der Mitte 69 von der Kühlrohrgasse definiert. Die Kühlrohrgasse bezeichnet den aus Strahlrichtung der Düse 62 freien Durchgang des Reinigungswassers zwischen den Kühlrohren 65. Dieser freie Durchgang verläuft im Ausführungsbeispiel nach Fig. 2 mit einem vierlagigen Kühlregister parallel zu der Ebene, in der die Kühlrohre in Fig. 2 mit ihrer Längsachse liegen, die in der zeichnerischen Darstellung nach Fig. 2 von der Mitte 69 getroffen werden.
Den Düsen 63 ist eine andere Kühlrohrgasse zugeordnet.

Die Kühlrohre sind in Fig. 2 von ovalem Querschnitt und mit nicht dargestellten Kühlrippen versehen. Der (senkrecht zur Auftreff-Fläche gemessene) Abstand der Düsen 62 und 63 von der zu reinigenden Fläche des Kühlregisters beträgt im Ausführungsbeispiel 200 mm. Hinsichtlich der Abstandsbestimmung ist die zu reinigende Fläche die Oberfläche die Ebene, in der die Kühlrohre der ersten Lage mit ihrer Oberkante liegen.
Der Abstand benachbarter Düsen 62 an dem Rohr 60 beträgt 100 mm.

Die Leitungen, welche zu dem Düsenstock führen, sind flexible Hochdruckleitungen aus armiertem Kunststoff, in anderen Ausführungsbeispielen aus armiertem Gummi. Die wasserberührten festen Leitungen bestehen im Ausführungsbeispiel aus nicht rostendem Stahl, VA. Die tragenden Teile der Reinigungsvorrichtung bestehen aus Aluminium.

Fig. 4 zeigt einen Düsenstock mit einem Rohr 70 und nach unten weisenden Düsen 71. Die Düsen 71 sind gegen eine einzige Lage von Kühlrohren 75 gerichtet. Die Kühlrohre sind in der Fig. 4 mit der Längsrichtung parallel zum Rohr 70 dargestellt, um zugleich die Rippen an den Kühlrohren 75 zu zeigen. In Wirklichkeit verlaufen die Kühlrohre 75 parallel zu dem Fahrprofil 76.
In Fig. 4 treten aus den Düsen 71 gleichfalls Flachstrahlen mit Flanken 72 und 73 und einer Mitte 74 aus. Die Mitte 74 verläuft mit schwacher Neigung von 5 Grad zur Senkrechten auf die Ebene, in der die Kühlrohre liegen.

Fig. 5 zeigt eine schematische Darstellung eines Rohres 80 an einem erfindungsgemäßen Düsenstock, wobei sich an dem Rohr 80 sechs Düsen 81 befinden. Aus den Düsen 81 treten Flachstrahlen 82 aus. Die Auftreff-Fläche der Flachstrahlen 82 an der zu reinigenden Fläche ist mit 83 bezeichnet. Als die zu reinigende Fläche ist die Ebene bezeichnet, in der die Kühlrohre der obersten Lage mit ihrer Oberkante liegen. Die Mitte der Flachstrahlen ist mit 84 bezeichnet, die Senkrechte auf die zu reinigende Fläche ist mit 85 bezeichnet, die Neigung der Düsen 81 in Richtung des Rohres 80 mit 86. In der Ansicht nach Fig. 5 ist zugleich gezeigt, daß die Düsen so schräg angestellt sind, daß die Auftreff-Flächen 83 einander nicht berühren. Dabei verlaufen die Auftreff-Flächen 83 schräg zur Längsachse des Rohres 80. In der Ansicht in Längsrichtung der Kühlrohre überlappen die Auftreff-Flächen einander mit dem Maß 87. Die Auftreff-Flächen kennzeichnen zugleich die Reinigung, so daß die von einer Düse ausgehende Reinigung in dem beschriebenen Überlappungsbereich von der benachbarten Düse ergänzt wird.

Fig. 7 zeigt den schrägen Verlauf der Auftreff-Flächen 83 an einem senkrecht zur Fahrtrichtung des Düsenstockes mit schematisch dargestellten Kühlrohren 95 verlaufenden Rohr 98 in einer Draufsicht
Fig. 6 zeigt anhand der Mitte 84 und der Senkrechten 85 in einer anderen Ansicht, daß die Düsen 81 und die zugehörigen Flachstrahlen zugleich in Richtung der Kühlrohre gering geneigt sind. Die in dieser Ansicht ersichtliche zusätzliche Neigung ist mit 90 bezeichnet und beträgt im Ausführungsbeispiel 2 Grad, resultierend aus Herstellungs- und Montageungenauigkeiten. Bei genauer Herstellung und Montage kann die Abweichung 90 auch kleiner 1 Grad sein. Je kleiner die Abweichung ist, desto sicherer sind die Rippen vor einer Beschädigung durch das Reinigungswasser..

Der Düsenstock nach Fig. 5 bis 7 ist für ein Kühlregister bestimmt, wie es in Fig. 4 gezeigt ist. Die dort gezeigte Kühlrohrgassen verlaufen unter einem Winkel von 22,5 Grad zur Senkrechten auf das Kühlregister. Die Kühlrohre besitzen einen mittleren Durchmesser, der in dem Bereich zwischen 40 und 60 mm liegt. Die Abweichung 86 beträgt im Ausführungsbeispiel 27 Grad.
Fig. 8 zeigt ein anderes Ausführungsbeispiel, bei dem das mit 97 bezeichnete Rohr schräg zur Fahrtrichtung verläuft. Dabei erlaubt der schräge Rohrverlauf eine Anstellung der Düsen mit genau senkrecht zur Fahrtrichtung und Kühlrohrlängsrichtung angeordneten Düsen und genau senkrecht zur Fahrtrichtung und Kühlrohrlängsrichtung verlaufender Auftreff-Fläche 96.

## Patentansprüche

1. Verfahren zur Reinigung von Kühlrohren (82,84) in Kühlregistern von Wärmetauschern, insbesondere von Wärmetauschern für Lukos, Wasserkühler und chemische Anlagen,
a)wobei die Kühlrohre mit Reinigungswasser abgespritzt werden,
b)wobei mehrere Reinigungsdüsen (62,63,71,81) verwendet werden, die in Längsrichtung der Kühlrohre (82,84) verfahrbar angeordnet sind,
c)wobei ein Düsenstock (50) verwendet wird, an dem die Reinigungsdüsen in einer oder mehreren Reihen angeordnet sind, und wobei Flachstrahldüser als Reinigusgsdüsen verwendet werden, **dadurch gekennzeichnet, dass**
d) die Reinigungsdüsen (62,63,71,81) in einem Abstand von 150 bis 300 mm, vorzugsweise in einem Abstand von 200 bis 250mm, von den zu reinigenden Flächen (83,96) am Kühlregister angeordnet werden,
e) wobei die Reinigungsdüsen (62,63,71,81) zu benachbarten Reinigungsdüsen (62,63,71,81) in einen Abstand von 80 bis 120mm, vorzugsweise zu benachbarten Reinigungsdüsen (62,63,71,81) in einen Abstand von 90 bis 110 mm gebracht werden,
f)wobei die Reinigungsdüsen (62,63,71,81) einer Reihe in der Draufsicht so gegeneinander versetzt werden, daß mit einem Flachstrahl (82,84) aus einer benachbarten Reinigungsdüsen (62,63,71,81) höchstens eine Überlappung von 10% bezogen auf die Strahlbreite beim Auftreffen auf das Kühlregister stattfindet, vorzugsweise eine Überlappung von höchstens 5% bezogen auf die Strahlbreite beim Auftreffen auf das Kühlregister stattfindet
g)wobei die Flachstrahlen (82,84) in der anderen Ansicht parallel zu den Kühlrohren (65,75) um mindestens 5%, bezogen auf die Strahlbreite beim Auftreffen auf die Kühlregister, in Überlappung gebracht werden, vorzugsweise um mindestens 10%, bezogen auf die Strahlbreite beim Auftreffen auf die Kühlregister, in Überlappung gebracht werden,
h)wobei der Druck des Reinigungswassers beim Austritt aus den Reinigungsdüsen (62,63,71,81) auf höchstens 120bar eingestellt wird, vorzugsweise ein Druck von 40 bis 100 bar, noch weiter bevorzugt
hh)bei Kühlrohren (65,75) mit ovalem oder elliptischem oder rundem Querschnitt am Düsenaustritt ein Druck von 70 bis 100 bar eingestellt wird und
hhh)bei Kühlrohren (65,75) mit rechteckigem Querschnitt am Düsenausstritt einen Druck von 40 bis 50 bar eingestellt wird.

2. Verfahren zur Reinigung von Kühlrohren (82,84) in Kühlregistern von Wärmetauschern, insbesondere von Wärmetauschern für Lukos, Wasserkühler und chemische Anlagen,
a)wobei die Kühlrohre mit Reinigungswasser abgespritzt werden,
b)wobei mehrere Reinigungsdüsen (62,63,71,81) verwendet werden, die in Längsrichtung der Kühlrohre (82,84) verfahrbar angeordnet sind,
c)wobei ein Düsenstock (50) verwendet wird, an dem die Reinigungsdüsen in einer oder mehreren Reihen angeordnet sind, und wobei Flachstrahl düser als Reinigusgsdüsen verwendet werden, **dadurch gekennzeichnet, dass**
d) die Reinigungsdüsen (62,63,71,81) in einem Abstand von 150 bis 300 mm, vorzugsweise in einem Abstand von 200 bis 250mm, von den zu reinigenden Flächen (83,96) am Kühlregister angeordnet werden,
e)wobei die Reinigungsdüsen (62,63,71,81) zu benachbarten Reinigungsdüsen (62,63,71,81) in einen Abstand von 80 bis 120mm, vorzugsweise zu benachbarten Reinigungsdüsen (62,63,71,81) in einen Abstand von 90 bis 110 mm gebracht werden,
f)wobei die Reinigungsdüsen (62,63,71,81) einer Reihe in der Draufsicht so gegeneinander versetzt werden, daß mit einem Flachstrahl (82,84) aus einer benachbarten Reinigungsdüse (62,63,71,81) höchstens eine Überlappung von 10% bezogen auf die Strahlbreite beim Auftreffen auf das Kühlregister stattfindet, vorzugsweise eine Überlappung von höchstens 5% bezogen auf die Strahlbreite beim Auftreffen auf das Kühlregister stattfindet
g)wobei die Flachstrahlen (82,84) in der anderen Ansicht parallel zu den Kühlrohren (65,75) um mindestens 5%, bezogen auf die Strahlbreite beim Auftreffen auf die Kühlregister, in Überlappung gebracht werden, vorzugsweise um mindestens 10%, bezogen auf die Strahlbreite beim Auftreffen auf die Kühlregister, in Überlappung gebracht werden,
h)wobei die Flachstrahlen mit ihrer Mitte in die Kühlrohrgasse gerichtet werden, so daß die Flaschstrahlen bei quer zur Längsrichtung der Kühlrohre (65,75) verlaufenden Kühlrippen auch quer zur Längsrichtung der Kühlrohre (65,75) verlaufen und folgende Abweichungen von der Mitte der Kühlrohrgasse aufweisen können,
hh)bei einem Durchmesser der Kühlrohre (65,75) von kleiner 40mm, gerechnet ohne Kühlrippen, höchstens 5 Grad,
hhh)bei einem Durchmesser der Kühlrohre (65,75) von 40 bis 60mm, gerechnet ohne die Kühlrippen, höchstens 10 Grad,
hhhh)bei einem Durchmesser der Kühlrohre (65,75) von größer 60 bis 150mm höchstens 15 Grad.

3. Verfahren nach Anspruch 1, **dadurch gekennzeichent, daß**
i) die Flachstrahlen mit ihrer Mitte in die Kühlrohrgasse gerichtet werden, so daß die Flachstrahlen bei quer zur Längsrichtung der Kühlrohre (65,75) verlaufenden Kühlrippen auch quer zur Längsrichtung der Kühlrohre (65,75) verlaufen und folgende Abweichungen von der Mitte der Kühlrohrgasse aufweisen können,
ii)bei einem Durchmesser der Kühlrohre (65,75) von kleiner 40mm, gerechnet ohne Kühlrippen, höchstens 5 Grad,
iii)bei einem Durchmesser der Kühlrohre (65,75) von 40 bis 60mm, gerechnet ohne die Kühlrippen, höchstens 10 Grad,
iiii)bei einem Durchmesser der Kühlrohre (65,75) von größer 60 bis 150mm höchstens 15 Grad.

4. Verfahren nach Anspruch 2 oder 3, **gekennzeichnet**
**durch** die Anwendung auf Wärmetauscher mit einlagigem Kühlregister, bei dem die Kühlrohre gleichförmigen Querschnitt aufweisen, wobei die Mitte der Kühlrohrgasse senkrecht zu der Ebene steht, in der die Kühlrohre (65,75) mit ihrer Oberkante liegen.

5. Verfahren nach Anspruch 2 oder 3, **gekennzeichnet**
**durch** die Anwendung auf Wärmetauscher mit einem mehrlagigen Kühlregister mit versetzten Kühlrohrlagen parallel zu der Ebene verläuft, wobei die Mitte der Kühlrohrgasse parallel zu der Ebene verläuft, in der Mittelachsen der eine Kühlrohrgasse bildenden Kühlrohre (65,75) liegen.

6. Verfahren nach einem der Ansprüche 2, 3 und 5, **gekennzeichnet durch** die Anwendung auf Wärmetauscher mit Kühlrohrgassen, die ohne Berücksichtigung anderer Einflüsse dem Flachstrahl (82,84) einer Düse (62,63,71,81) teilweise einen freien Durchtritt erlauben.

7. Verfahren nach einem der Ansprüche 1 bis 6, **dadurch gekennzeichnet, daß** die Flachstrahlen (82,84) so ausgerichtet werden, daß sie sich aus Sicht in Längsrichtung der Kühlrohre (65,75) an den Auftreff-Flächen (83,96) überlappen und die Überlappung der Flachstrahlen (82,84) auf der Auftreff-Fläche (83,96) der ersten Kühlrohrlage mindestens 5% beträgt, vorzugsweise mindestens 10% der Strahlbreite auf der Auftreff-Fläche (83,96) beträgt

8. Vorrichtung zur Durchführung des Verfahrens nach einem der Ansprüche 1 bis 7, **gekennzeichnet durch** einen über den Kühlregistern in deren Längsrichtung verfahrbaren Düsenstock, der mit 4 bis 12 Düsen (62,63,71,81) versehen ist.

9. Vorrichtung nach Anspruch 8, **gekennzeichnet durch** ein die Düsen (62,63,71,81) tragendes Rohr des Düsenstockes (50), welches einen größere Querschnitt als andere Wasserzuleitungsrohre aufweist.

10. Vorrichtung nach Anspruch 8 oder 9, **gekennzeichnet durch** senkrecht zur Fahrtrichtung verlaufenden Düsenstockrohre mit schräg gestellten Düsen (62,63,71,81).

11. Vorrichtung nach Anspruch 8 oder 9, **gekennzeichnet durch** schräg zur Fahrtrichtung verlaufende Düsenstockrohre mit senkrecht zur Fahrrichtung und Kühlrohrlängsrichtung angestellten Düsen (62,63,71,81).

12. Vorrichtung nach einem der Ansprüche 8 bis 11, **dadurch gekennzeichnet, daß** in der Wasserzuleitung zu dem Düsenstock eine Pumpe mit einer Förderleistung von mindestens 150, vorzugsweise mindestens 180, noch weiter bevorzugt 210 oder mehr Liter pro Minute und/oder eine regelbare Pumpe vorgesehen ist.

13. Vorrichtung nach einem der Ansprüche 8 bis 12, **gekennzeichnet durch** eine Wasserzuleitung zum Düsenstock (50) mit einem Nenndurchmesser von DN25 und/oder DN32 oder einem anderen, höchstens 10% abweichenden Nenndurchmesser,

14. Vorrichtung nach einem der Ansprüche 8 bis 13, **gekennzeichnet durch** eine über dem Kühlregister angeordente Leiter, vorzugsweise mit einem Geländer.

15. Vorrichtung nach Anspruch 14, **dadurch gekennzeichnet, daß** zumindest das Geländer klappbar ist.

## Claims

1. A process for cleaning cooling pipes (82, 84) in cooling registers of heat exchangers, especially heat exchangers for air-cooled condensers, water coolers and chemical plants,
a) wherein the cooling pipes are spray washed with cleaning water,
b) wherein a plurality of cleaning nozzles (62,63,71,81) are used, which are arranged to be movable in the longitudinal direction of the cooling pipe (82, 84),
c) wherein an injection block (50) is used, on which the cleaning nozzles are arranged in one or more rows, and wherein flat spray nozzles are used as the cleaning nozzles, **characterised in that**
d) the cleaning nozzles (62,63,71,81) are arranged at a distance of 150 to 300 mm, preferably at a distance of 200 to 250 mm, from the surfaces to be cleaned (83, 96) on the cooling register,
e) wherein the cleaning nozzles (62,63,71,81) are brought up to a distance of 60 to 120 mm to neighbouring cleaning nozzles (62,63,71,81), preferably up to a distance of 90 to 110 mm to neighbouring cleaning nozzles (62,63,71,81),
f) wherein the cleaning nozzles (62,63,71,81) of a series are offset to one another in the top view such that with a flat spray (82, 84) out of a neighbouring cleaning nozzle (62,63,71,81) an overlap of at most 10%, based on the spray width, occurs during the impact onto the cooling register, preferably an overlap of at most 5% based on the spray width during the impact onto the cooling register
g) wherein the flat sprays (82, 84) in the other view parallel to the cooling pipes (65, 75) are brought into an overlap of at least 5%, based on the spray width during impact onto the cooling register, preferably at least 10%, based on the spray width during impact onto the cooling register,
h) wherein the pressure of the cleaning water on exiting the cleaning nozzles (62,63,71,81) is adjusted to 120 bar at most, preferably a pressure of 40 to 100 bar, even more preferably
hh) for cooling pipes (65, 75) with an oval or elliptical or circular cross section, a pressure of 70 to 100 bar is set at the nozzle exit and
hhh) for cooling pipes (65, 75) with a right angled cross section, a pressure of 40 to 50 bar is set at the nozzle exit.

2. A process for cleaning cooling pipes (82, 84) in cooling registers of heat exchangers, especially heat exchangers for air-cooled condensers, water coolers and chemical plants,
a) wherein the cooling pipes are spray washed with cleaning water,
b) wherein a plurality of cleaning nozzles (62,63,71,81) are used, which are arranged to be movable in the longitudinal direction of the cooling pipe (82, 84),
c) wherein an injection block (50) is used, on which the cleaning nozzles are arranged in one or more rows, and wherein flat spray nozzles are used as the cleaning nozzles, **characterised in that**
d) the cleaning nozzles (62,63,71,81) are arranged at a distance of 150 to 300 mm, preferably at a distance of 200 to 250 mm, from the surfaces to be cleaned (83, 96) on the cooling register,
e) wherein the cleaning nozzles (62,63,71,81) are brought up to a distance of 80 to 120 mm to neighbouring cleaning nozzles (62,63,71,81), preferably up to a distance of 90 to 110 mm to neighbouring cleaning nozzles (62,63,71,81),
f) wherein the cleaning nozzles (62,63,71,81) of a series are offset to one another in the top view such that with a flat spray (82, 84) out of a neighbouring cleaning nozzle (62,63,71,81) an overlap of at most 10%, based on the spray width, occurs during the impact onto the cooling register,
g) wherein the flat sprays (82, 84) in the other view parallel to the cooling pipes (65, 75) are brought into an overlap of at least 5%, based on the spray width during impact onto the cooling register, preferably at least 10%, based on the spray width during impact onto the cooling register,
h) wherein the flat sprays are directed with their centre into the cooling pipe lane, such that the flat sprays for cooling ribs that run transversely to the longitudinal direction of the cooling pipes (65, 75) also run transversely to the longitudinal direction of the cooling pipes (65, 75) and can have the following deviations from the centre of the cooling pipe lane,
hh) for a diameter of the cooling pipes (65, 75) of less than 40 mm, calculated without cooling ribs, maximum 5 degrees,
hhh) for a diameter of the cooling pipes (65, 75) of 40 to 60 mm, calculated without cooling ribs, maximum 10 degrees,
hhhh) for a diameter of the cooling pipes (65, 75) of greater than 60 mm, maximum 15 degrees.

3. The process according to claim 1, **characterised in that**
i) the flat sprays are directed with their centre into the cooling pipe lane, such that the flat sprays for cooling ribs that run transversely to the longitudinal direction of the cooling pipes (65, 75) also run transversely to the longitudinal direction of the cooling pipes (65, 75) and can have the following deviations from the centre of the cooling pipe lane,
ii) for a diameter of the cooling pipes (65, 75) of less than 40 mm, calculated without cooling ribs, maximum 5 degrees,
iii) for a diameter of the cooling pipes (65, 75) of 40 to 60 mm, calculated without cooling ribs, maximum 10 degrees,
iiii) for a diameter of the cooling pipes (65, 75) of greater than 60 to 150 mm, maximum 15 degrees.

4. The process according to claim 2 or 3, **characterised by** the use on heat exchangers with a single-layered cooling register, in which the cooling pipes have a uniform cross section, wherein the centre of the cooling pipe lane stands perpendicular to the plane, in which the cooling pipes (65, 75) lie with their upper edge.

5. The process according to claim 2 or 3, **characterised by** the use on heat exchangers with a multi-layered cooling register with offset cooling pipe layers running parallel to the plane, wherein the centre of the cooling pipe lane runs parallel to the plane, in which middle axes of a cooling pipe lane formed by cooling pipes (65, 75) lie.

6. The process according to one of claims 2, 3 and 5, **characterised by** the use on heat exchangers with cooling pipe lanes, which without taking into account other influences, allow a partial free passage to the flat spray (82, 84) from a nozzle (62,63,71,81).

7. The process according to one of claims 1 to 6, **characterised in that** the flat 14. sprays (82, 84) are aligned in such a way that from the perspective in the longitudinal direction of the cooling pipes (65, 75) they overlap on the impact surfaces (83, 96) and the overlap of the flat sprays (82, 84) on the impact surface (83, 96) of the first cooling pipe layer is at least 5%, preferably at least 10% of the width of the spray on the impact surface (83, 96).

8. A device for carrying out the process according to one of claims 1 to 7, **characterised by** an injection block that can be moved above the cooling registers in the longitudinal direction thereof, said injection block being equipped with 4 to 12 nozzles (62, 63, 71, 81).

9. The device according to claim 8, **characterised by** a pipe of the injection block (50) that supports the nozzles (62, 63, 71, 81), said pipe having a greater cross section than other water supply pipes.

10. The device according to claim 8 or 9, **characterised by** injection block pipes running perpendicular to the drive direction with inclined nozzles (62, 63, 71,81).

11. The device according to claim 8 or 9, **characterised by** injection block pipes running at an angle to the drive direction with nozzles (62, 63, 71, 81) employed perpendicular to the drive direction and cooling pipe longitudinal direction.

12. The device according to one of claims 8 to 11, **characterised in that** a pump with a flow rate of at least 150, preferably at least 180, even more preferably 210 or more litres per minute and/or an adjustable pump is provided in the water supply line to the injection block.

13. The device according to one of claims 8 to 12, **characterised by** a water supply line to the injection block (50) with a nominal diameter of DN25 and/or DN32 or another nominal diameter that varies from the given values by 10% at most.

14. The device according to one of claims 8 to 13, **characterised by** a ladder that is arranged above the cooling register and preferably having a guardrail.

15. The device according to claim 14, **characterised in that** at least the guardrail is hinged.

## Revendications

1. Procédé pour nettoyer des tuyaux de refroidissement (82, 84) dans des registres de refroidissement d'échangeurs thermiques, en particulier d'échangeurs thermiques pour des installations de condensation refroidies par air, des refroidisseurs d'eau et des installations chimiques,
a) les tuyaux de refroidissement étant nettoyés avec de l'eau de nettoyage,
b) plusieurs buses de nettoyage (62, 63, 71, 81), disposées mobiles dans le sens longitudinal des tuyaux de refroidissement (82, 84), étant employées,
c) un porte-buses (50) au niveau duquel les buses de nettoyage sont disposées sur une ou plusieurs rangée(s), étant utilisé, et, des buses à jet plat étant utilisées en tant que buses de nettoyage, **caractérisé en ce que**
d) les buses de nettoyage (62, 63, 71, 81) sont disposées espacées de 150 à 300 mm, de préférence de 200 à 250 mm, des surfaces à nettoyer (83, 96), au niveau du registre de refroidissement,
e) **en ce que** les buses de nettoyage (62, 63, 71, 81) sont placées espacées de 80 à 120 mm de préférence de 90 à 110 mm des buses de nettoyage contiguës (62,63,71,81),
f) les buses de nettoyage (62, 63, 71, 81) d'une rangée étant, dans la vue du dessus, décalées les unes par rapport aux autres, de sorte qu'avec un jet plat (82, 84) provenant d'une buse de nettoyage contiguë (62, 63, 71, 81), il se produit, au maximum, un recouvrement de 10 % par rapport à la largeur du jet, lors de l'impact sur le registre de refroidissement, de préférence un recouvrement de 5 % maximum, par rapport à la largeur du jet lors de l'impact sur le registre de refroidissement,
g) les jets plats (82, 84) étant portés en recouvrement, dans l'autre vue, parallèlement aux tuyaux de refroidissement (65, 75) d'au moins 5 % par rapport à la largeur du jet, lors de l'impact sur les registres de refroidissement, de préférence d'au moins 10 % par rapport à la largeur du jet, lors de l'impact sur les registres de refroidissement,
h) la pression de l'eau de nettoyage étant réglée au maximum à 120 bar, à la sortie des buses de nettoyage (62, 63, 71, 81), de préférence une pression de 40 à 100 bar étant largement préférée,
hh) une pression de 70 à 100 bar étant réglée pour des tuyaux de refroidissement (65, 75) présentant une section ronde ou elliptique ou ovale, au niveau de la sortie de la buse,
hhh) une pression de 40 à 50 bar étant réglée pour des tuyaux de refroidissement (65, 75) présentant une section rectangulaire, au niveau de la sortie de la buse.

2. Procédé pour nettoyer des tuyaux de refroidissement (82, 84) dans des registres de refroidissement d'échangeurs thermiques, en particulier d'échangeurs thermiques pour des installations de condensation refroidies par air, des refroidisseurs d'eau et des installations chimiques,
a) les tuyaux de refroidissement étant nettoyés avec de l'eau de nettoyage,
b) plusieurs buses de nettoyage (62, 63, 71, 81), disposées mobiles dans le sens longitudinal des tuyaux de refroidissement (82, 84), étant employées,
c) un porte-buses (50) au niveau duquel les buses de nettoyage sont disposées sur une ou plusieurs rangée(s), étant utilisé, et, des buses à jet plat étant utilisées en tant que buses de nettoyage, **caractérisé en ce que**
d) les buses de nettoyage (62, 63, 71, 81) sont disposées espacées de 150 à 300 mm, de préférence de 200 à 250 mm, des surfaces à nettoyer (83, 96), au niveau du registre de refroidissement,
e) les buses de nettoyage (62, 63, 71, 81) étant placées espacées de 80 à 120 mm, de préférence de 90 à 110 mm des buses de nettoyage contiguës (62, 63, 71,81),
f) les buses de nettoyage (62, 63, 71, 81) d'une rangée étant, dans la vue du dessus, décalées les unes par rapport aux autres, de sorte qu'avec un jet plat (82, 84) provenant d'une buse de nettoyage contiguë (62, 63, 71, 81), Il se produit, au maximum, un recouvrement de 10 % par rapport à la largeur du jet, lors de l'impact sur le registre de refroidissement, de préférence un recouvrement de 5 % maximum, par rapport à la largeur du jet lors de l'impact sur le registre de refroidissement,
g) les jets plats (82, 84) étant portés en recouvrement, dans l'autre vue, parallèlement aux tuyaux de refroidissement (65, 75) d'au moins 5 % par rapport à la largeur du jet, lors de l'impact sur les registres de refroidissement, de préférence d'au moins 10 % par rapport à la largeur du jet, lors de l'impact sur les registres de refroidissement,
h) les jets plats étant orientés avec leur centre dans la voie de tuyaux de refroidissement, de sorte que les jets plats sont également transversaux au sens longitudinal des tuyaux de refroidissement (65. 75) dans le cas d'ailettes de refroidissement situées transversalement au sens longitudinal des tuyaux de refroidissement (65, 75) et peuvent présenter des écarts suivants du centre de la vole de tuyaux de refroidissement, à savoir,
hh) au maximum 5 degrés si un diamètre des tuyaux de refroidissement (65, 75) est inférieur à 40 mm, calculé sans les ailettes de refroidissement,
hhh) au maximum 10 degrés si un diamètre des tuyaux de refroidissement (65, 75) est compris entre 40 et 60 mm, calculé sans les ailettes de refroidissement, et
hhhh) au maximum 15 degrés si un diamètre des tuyaux de refroidissement (65, 75) est supérieur à 60 mm et inférieur à 150 mm.

3. Procédé selon la revendication 1, **caractérisé en ce que**
i) les jets plats sont orientés avec leur centre dans la voie de tuyaux de refroidissement, de sorte que les jets plats sont également transversaux au sens longitudinal des tuyaux de refroidissement (65, 75) dans le cas d'ailettes de refroidissement situées transversalement au sens longitudinal des tuyaux de refroidissement (65, 75) et peuvent présenter des écarts suivants du centre de la voie de tuyaux de refroidissement, à savoir,
ii) au maximum 5 degrés si un diamètre des tuyaux de refroidissement (65, 75) est inférieur à 40 mm, calculé sans les ailettes de refroidissement,
iii) au maximum 10 degrés si un diamètre des tuyaux de refroidissement (65, 75) est compris entre 40 et 60 mm, calculé sans les ailettes de refroidissement, et
iiii) au maximum 15 degrés si un diamètre des tuyaux de refroidissement (65, 75) est supérieur à 60 mm et inférieur à 150 mm.

4. Procédé selon la revendication 2 ou 3, **caractérisé par** l'application à des échangeurs thermiques dotés d'un registre de refroidissement monocouche, au niveau duquel les tuyaux de refroidissement présentent une section transversale égale, sachant que le centre de la voie de tuyaux de refroidissement est perpendiculaire au niveau, dans lequel les tuyaux de refroidissement (65, 75) sont situés avec leur bord supérieur.

5. Procédé selon la revendication 2 ou 3, **caractérisé par** l'application à des échangeurs thermiques dotés d'un registre de refroidissement multicouche, avec des positions décalées des tuyaux de refroidissement, et parallèle au plan, sachant que le milieu de la voie de tuyaux de refroidissement est parallèle au plan dans lequel sont situés des axes centraux des tuyaux de refroidissement (65, 75) formant une voie de tuyaux de refroidissement.

6. Procédé selon l'une des revendications 2, 3 et 5, **caractérisé par** l'application à des échangeurs thermiques avec des voies de tuyaux de refroidissement qui, sans tenir compte d'autres effets, permettent au jet plat (82, 84) d'une buse (62, 63, 71. 81), en partie, un libre passage.

7. Procédé selon l'une des revendications 1 à 6, **caractérisé en ce que** les jets plats (82, 84) sont alignés de sorte qu'ils se recouvrent, vu dans le sens longitudinal des tuyaux de refroidissement (65, 75), au niveau des surfaces d'impact (83, 96) et que le chevauchement des jets plats (82, 84) sur la surface d'impact (83, 96) de la première position de tuyaux de refroidissement est d'au moins 5 %, de préférence d'au moins 10 %, de la largeur de jet sur la surface d'impact (83, 96).

8. Dispositif pour réaliser le procédé selon l'une des revendications 1 à 7, **caractérisé par** un porte-buses, pouvant se déplacer au-dessus des registres de refroidissement dans leur sens longitudinal et muni de 4 à 12 buses (62, 63, 71, 81).

9. Dispositif selon la revendication 8, **caractérisé par** un tuyau, portant les buses (62, 63, 71, 81), du porte-buses (50) lequel présente une section transversale plus grande que celle des tuyaux d'amenée d'eau.

10. Dispositif selon la revendication 8 ou 9, **caractérisé par** des tuyaux de porte-buses, perpendiculaires au sens de marche et dotés de buses (62, 63, 71, 81) placées à l'oblique.

11. Dispositif selon la revendication 8 ou 9, **caractérisé par** des tuyaux de porte-buses, obliques au sens de marche et dotés de buses (62, 63, 71, 81) mises en place perpendiculairement au sens de marche et au sens longitudinal des tuyaux de refroidissement.

12. Dispositif selon l'une des revendications 8 à 11, **caractérisé en ce que** dans l'amenée d'eau au porte-buses, il est prévu une pompe avec un débit d'au moins 150, de préférence d'au moins 180, et de manière encore plus préférable, de 210 litres minimum par minute et/ou une pompe réglable.

13. Dispositif selon l'une des revendications 8 à 12, **caractérisé par** une amenée d'eau au porte-buses (50) avec un diamètre nominal de DN 25 et/ou DN 32 ou un autre diamètre nominal divergent de 10 % maximum.

14. Dispositif selon l'une des revendications 8 à 13, **caractérisé par** une échelle disposée au-dessus du registre de refroidissement, de préférence avec un garde-corps.

15. Dispositif selon la revendication 14, **caractérisé en ce qu'**au moins le garde-corps est repliable.
